# EUROPÄISCHE PATENTSCHRIFT

(11) **EP 1 909 976 B1**
(45) Veröffentlichungstag und Bekanntmachung des Hinweises auf die Patenterteilung: **14.03.2012**
(21) Anmeldenummer: 06761978.3
(22) Anmeldetag: 07.06.2006
(51) Int. Cl.: B07B 1/46

(54) **Siebvorrichtung**
Screening device
Dispositif de tamisage

(30) Priorität: 08.06.2005 DE 202005009043 U; 03.03.2006 DE 202006003533 U
(43) Veröffentlichungstag der Anmeldung: 16.04.2008
(73) Patentinhaber: Doppstadt Calbe GmbH, 39240 Cable-Saale (DE)
(72) Erfinder: DOPPSTADT, Johann, 42555 Velbert (DE); BERGER, Horst, 39240 Calbe/Saale (DE)
(74) Vertreter: Schulz, Manfred
(86) Internationale Anmeldenummer: PCT/EP2006/005419
(87) Internationale Veröffentlichungsnummer: WO 2006/131333

(56) Entgegenhaltungen:
- WO-A-92/10312
- GB-A- 230 632
- GB-A- 687 499
- PATENT ABSTRACTS OF JAPAN Bd. 1996, Nr. 02, 29. Februar 1996 (1996-02-29) -& JP 07 284730 A (FUJI KOGYO KK), 31. Oktober 1995 (1995-10-31)

## Beschreibung

Die Erfindung betrifft eine Zerkleinerungsvorrichtung, versehen mit einer Siebvorrichtung, bestehend aus einer Kammverlängerung mit mehreren, aus flexiblen Material gebildeten Kämmen, die parallel zueinander angeordnet sind.

Derartige Siebvorrichtungen sind bekannt, sie werden beispielsweise an Walzenzerkleinerern eingesetzt, die zur Zerkleinerung von Müll, Sperrmüll, Altholz und so weiter verwendet werden. Die Walzenzerkleinerer weisen dabei Zähne auf, die gegen einen Gegenkamm arbeiten und dabei das Material zerkleinern.

Aus der Druckschrift GB 687,499 sind Anordnungen von Kammverlängerungen beziehungsweise Kämmen einer Siebvorrichtung bekannt, die jedoch zumindest auf der zur Befestigung dienenden Seite in Art eines Flacheisens, eines entsprechenden Profils oder dergleichen befestigt sind. Eine Lagerung für die Lagerung der Gegenkämme ist der Entgegenhaltung nicht gezeigt.

Aus einer Veröffentlichung patent abstracts of Japan ist eine Veröffentlichung unter der Application Number 07284730 gezeigt, bei der eine ähnliche Ausgestaltung, wie bei der GB 230632 zu verzeichnen ist, nämlich Kämme, die aus einem offensichtlich flachen Material herausgeformt worden sind.

Aus der Druckschrift WO 92/10312 ist eine Siebvorrichtung mit kammartig ausgebildeten Sieben bekannt. Auch in dieser Druckschrift wird keine Lagerung für die Gegenkämme, insbesondere keine gemeinsame Lagerung von Gegenkämmen und Kammverlängerungen vorgeschlagen.

Um eine bestimmte Korngröße zu erreichen, werden unter der Zerkleinerungswalze Körbe mit einer bestimmten Lochung angebracht. Diese Körbe sind in der Regel starr angeordnet. Mit der Größe und der Art der Lochung wird die Korngröße des Endmaterials bestimmt. Durch den Einsatz der starren Körbe werden die Walzenzerkleinerer störanfällig gegen Störstoffe wie Steine, Eisenstücke und so weiter. Große Teile, die nicht zerkleinert worden sind und nicht durch den Korb hindurchfallen, werden immer wieder mit um die Walze genommen und können dadurch das Schneidwerk beziehungsweise die Schneidwerkzeuge oder den Korb zerstören. Bei Feinzerkleinerern mit einer Korblochung von 20 mm bis circa 80 mm und einer Drehzahl der Walze von circa 100 Umdrehungen pro Minute ist es daher unbedingt notwendig, das Eingangsmaterial störstofffrei der Zerkleinerung zuzuführen. Dies bedeutet, dass dieses Material vorbehandelt werden muss. Dieser Vorgang ist relativ aufwendig, da diese Vorsortierung beziehungsweise Vorbehandlung den Einsatz zusätzlicher Maschinen und zusätzlicher Bearbeitungszeit benötigt.

Bei der Vorzerkleinerung von Material, bei dem in der Regel unbehandeltes Material zerkleinert werden soll, ist aber ebenfalls eine exakte Zerkleinerung des Materials gewünscht. Beispielsweise ist hier eine Korngröße kleiner 150 mm vorgesehen. Hier ist der Einsatz eines starren Korbes aus den vorbeschriebenen Gründen sehr problematisch wenn nicht gar unmöglich.

Aus diesem Grund werden bisher auch Siebvorrichtungen eingesetzt, die eine sogenannte glatte Kammverlängerung besitzen, um das zerkleinerte Material abzusieben und Material, welches nicht zerkleinert wurde, noch einmal im Zerkleinerungsprozess über die Walze zuzuführen. Der Vorteil dieser aus dem Stand der Technik bekannten Lösung gegenüber einem starren Korb liegt darin, dass die einzelnen Kämme der Kammverlängerung in gewisser Weise beweglich sind und daher ausweichen können, wenn unzerkleinertes Material durch den Kamm gelangt. Das bedeutet, dass der Kamm ausweichen kann, wenn sehr große Störstoffe wie Eisenteile in den Trichter gelangen. Die einzelnen Kämme der Kammverlängerung können dabei bei einer Beschädigung relativ einfach ausgewechselt werden.

Der Nachteil der glatten Stäbe liegt darin, dass dünnes und langes Material durch die Spalten zwischen den Kämmen hindurchfallen kann und somit die gewünschte Komgenauigkeit nicht erreicht werden kann.

Aufgabe der Erfindung ist es daher, eine Zerkleinerungsvorrichtung vorzuschlagen, die die zuvor beschriebenen Nachteile des Standes der Technik nicht mehr aufweist.

Die Erfindung geht von dem zuvor beschriebenen Stand der Technik aus und schlägt eine Zerkleinerungsvorrichtung mit den Merkmalen des Anspruch 1 vor, bestehend aus einer Kammverlängerung mit mehreren, aus flexiblen Material gebildeten Kämmen vor, die parallel zueinander angeordnet sind, bei der die Kämme mit Abwinklungen beziehungsweise Abrundungen versehen sind, die zur Ausbildung eines Rasters zur Definition der Korngröße für das gesiebte Material dienen, mit einer Lagerung, an der die Kammverlängerung sowie für die Zerkleinerungsvorrichtung vorgesehene Gegenkämme befestigt sind. Aufgrund dieser Lösung ist es jetzt möglich, ein bestimmtes Raster für die Definition der Korngröße auszubilden und damit eine recht hohe Genauigkeit und Exaktheit der Zerkleinerung des zu zerkleinernden Gutes zu erreichen. Die Vorteile der Siebvorrichtungen, welche mit einer sogenannten glatten Kammverlängerung arbeiten, bleiben dabei erhalten, indem nämlich die Kämme gewissermaßen flexibel sind. Bevorzugt werden diese aus federndem Material wie zum Beispiel Federstahl ausgebildet. Die sehr großen Störstoffe, wie beispielsweise Eisenteile, die durch den Walzenzerkleinerer nicht zerkleinert werden, können aufgrund dieser flexiblen Ausbildung der Kämme der Kammverlängerung ohne weiteres durch den Kamm geführt werden. Gleichzeitig wird jedoch verhindert, dass die bei den glatten Kammverlängerungen durch die Zwischenräume hindurchfallenden, länglichem. Überkomgrößen nicht mehr durch die Kammverlängerung fallen können und somit nochmals der Zerkleinerung zugeführt werden. Durch diese erfindungsgemäße Ausbildung der Siebvorrichtung wird es erreicht, dass die Störanfälligkeit der Siebvorrichtung beziehungsweise des Walzenzerkleinerers selbst verringert wird. Zum Weiteren wird die Definition der zu siebenden Korngrößen weiter verbessert und das gesiebte Gut in einer recht hohen Genauigkeit der Korngrößen erhalten. Übergrößen können ohne weiteres auch maschinell beim Abtransport des gesiebten Gutes noch entfernt werden. Dies geschieht auf übliche Weise, zum Beispiel in Magnetabscheidem, händisch oder mittel anderer, technisch dazu geeigneter Möglichkeiten.

Eine vorteilhafte Weiterbildung der Erfindung zeichnet sich dadurch aus, dass die Kämme trapezartige Abwinklungen besitzen. Durch diese trapezartigen Abwinklungen wird ein wabenförmiges Raster ausgebildet, was eine sehr gute Definition der zu erreichenden Siebgröße für das zerkleinerte Gut ermöglicht. Des Weiteren sind die Abstände zwischen den einzelnen Kämmen variierbar, so dass größere oder kleinere Raster erhalten werden können. Auch ist es möglich, die Kämme der Kammverlängerung auszutauschen und damit zu bewirken, dass ein größeres Raster entsteht. Selbstverständlich kann dazu auch die gesamte Kammverlängerung mit unterschiedlichen Kammausbildungen vorgehalten werden.

Eine Weiterbildung der Erfindung sieht vor, dass die Abwinklungen gegenläufig abgewinkelt sind, so dass das Raster als das bereits beschriebene wabenförmige Sieb angegeben ist. Im Weiteren zeichnet sich, wie zuvor erwähnt, eine Ausführungsform der Erfindung dadurch aus, dass das Raster aufgrund unterschiedlicher Kammgrößen veränderbar ist, derart, dass durch unterschiedliche Größen unterschiedliche Körnungen definiert werden.

Selbstverständlich ist es auch möglich, dass die Abwinklungen gleichläufig, bevorzugt parallel verlaufen, so dass das Raster mit trapezförmig abgewinkelten Schlitzen angegeben ist.

Eine weitere Variante der erfindungsgemäßen Zerkleinerungsvorrichtung sieht vor, dass die Abwinklungen versetzt zueinander verlaufen, so dass die Schlitze ungleichmäßig ausgebildet sind. Auch damit lässt sich ein bestimmtes Raster herstellen und bestimmte Siebaufgaben sind damit besser lösbar.

Ein weiterer Aspekt der Erfindung ist dadurch angegeben, dass die Kämme Abrundungen aufweisen, die gegenläufig oder gleichlaufend parallel ausgebildet sind, derart, dass das Raster lochförmig beziehungsweise schlangenförmig ausgebildet ist.

Selbstverständlich ist erfindungsgemäß auch eine Zerkleinerungsvorrichtung vorgesehen, bei der die Kämme wechselseitig abgewinkelt beziehungsweise abgebogen sind.

Um einen Transport des nicht gesiebten Materials in die Walze beziehungsweise in den Walzenzerkleinerer hinein besser zu ermöglichen, sind die Kämme an ihren freien Enden abgewinkelt, insbesondere in Aufstellrichtung des Walzenzerkleinerers nach oben abgewinkelt.

Die Kämme der Kammverlängerung können aus Flachmaterial oder aus Rundmaterial gebildet sein.

Bevorzugt ist es, wenn die Kämme aus Federstahl gebildet sind. Die Kämme können dabei einstückig oder aus zwei- oder mehrlagig übereinander angeordneten Federstahlkammelementen gebildet sein.

Die Abstände der Kämme zueinander sind, entsprechend einer Weiterbildung der Erfindung, veränderbar beziehungsweise variierbar.

Die Erfindung betrifft auch eine Zerkleinerungsvorrichtung, die als Walzenzerkleinerer ausgebildet ist. Eine vorteilhafte Weiterbildung der zuvor beschriebenen Ausführungsform sieht vor, dass die Walze für eine Drehzahl von 20 bis 100 Umdrehungen pro Minute, bevorzugt von 40 Umdrehungen pro Minute ausgebildet ist.

Die Kämme der Kammverlängerung sind in Arbeitsstellung bevorzugt unter den Gegenkämmen des Walzenzerkleinerers und weiterhin bevorzugt in den Zwischenräumen beziehungsweise unter den Zwischenräumen zwischen den Gegenkämmen angeordnet.

Eine Weiterbildung der Erfindung sieht auch vor, dass die Kämme der Kammverlängerung direkt mit den Gegenkämmen des Walzenzerkleinerers verbunden sind.

Für die Befestigung der Kammverlängerung beziehungsweise der einzelnen Kämme der Kammverlängerung ist eine Lagerung vorgesehen. Diese Lagerung ist in dem Gehäuse des Walzenzerkleinerers angeordnet und ist bevorzugt schwenkbar gelagert.

Nach einer Weiterbildung der Erfindung ist es auch vorgesehen, dass die Lagerung von Hydraulikzylindern, die an der Lagerung angreifen, bewegbar ist. Damit ist zum einen gewährleistet, dass die Kammverlängerung sich jeweils in einer optimalen Stellung bezüglich der Walze befindet und zum anderen kann damit auch, beispielsweise bei gleichzeitiger Befestigung der Gegenkämme an der Lagerung der Abstand zwischen den Schneidwerkzeugen der Walze und den Gegenkämmen beeinflusst werden.

Die Erfindung wird nachfolgend anhand von Ausführungsbeispielen beschrieben. Es zeigen:
- Fig. 1: Ausführungsform der Erfindung mit wabenförmigen Raster der Kammverlängerung;
- Fig. 2: weitere Ausführungsform der Erfindung mit trapezförmig gleichlaufend abgewinkelten Kämmen
und
- Fig. 3: eine aus dem Stand der Technik bekannte Siebvorrichtung mit geraden Kämmen.

Die Fig. 1 zeigt eine Ausführungsform der Erfindung mit wabenförmigen Raster 3 der Kammverlängerung I. Die Kämme 1 sind trapezartig gegenläufig zueinander abgewinkelt, so dass ein wabenförmiges Raster 3 entsteht. Die Abwinklungen tragen das Bezugszeichen 2. Durch die Anordnung der gegenläufig trapezförmig abgebogenen Kämme 1 entsteht das Raster 3. Über dem Raster 3 beziehungsweise den Zwischenräumen zwischen den einzelnen Kämmen 1 sind die Gegenkämme 5 des Walzenzerkleinerers, der nicht dargestellt ist, angeordnet. Diese Gegenkämme 5 wirken mit den auf der Walze angeordneten Schneidwerkzeugen zusammen, derart, dass die Schneidwerkzeuge in die Zwischenräume der Gegenkämme eingreifen und somit das durch die Walze hereingeförderte Gut zwischen den Schneidwerkzeugen der Walze und den Gegenkämmen 5 zerkleinert wird. Mit dem Bezugszeichen 6 ist die Lagerung bezeichnet, an der die Kammverlängerung I sowie die Gegenkämme 5 befestigt sind. Diese Lagerung 6 ist bevorzugt schwenkbar beziehungsweise drehbar gelagert und besitzt an ihren beiden Enden Aufnahmepunkte, an denen beispielsweise Hydraulikzylinder angreifen können, um die Lagerung inklusive Gegenkamm 5 und Kammverlängerung I zu bewegen beziehungsweise einen Druck auf diese auszuüben, so dass die Kammverlängerung I beziehungsweise die Gegenkämme 5 immer in der gewünschten Einstellung-verbleiben. Selbstverständlich lässt sich die Einstellung auch mittels dieser Hydraulikzylinder verändern, wodurch eine Veränderung für die Körnung des zerkleinerten Gutes erreichbar ist. Die Kämme 1 der Kammverlängerung I sind beispielsweise auswechselbar, so dass im Störfall beziehungsweise bei Zerstörung von einem einzelnen Kamm 1 dieser problemlos ausgewechselt werden kann. Des Weiteren lässt sich durch die Variation der Kämme 1 in ihrer Form und in ihrem Abstand zueinander ein anderes Raster für größere
oder kleinere Körnungen problemlos erreichen. Selbstverständlich kann auch eine gesamte Kammverlängerung I für den Walzenzerkleinerer vorgehalten werden, der eine unterschiedliche Körnung besitzt, so dass bei einem Wechsel von Zerkleinerungsaufgaben die gesamte Kammverlängerung I inklusive des Lagers 6 und der Gegenkämme 5 wechseln lässt.

Die Fig. 2 zeigt eine weitere Ausführungsform der Erfindung mit trapezförmig gleichlaufend abgewinkelten Kämmen 1. Durch diese Ausbildung entsteht ebenfalls ein Raster 3, das durch schlangenförmige Zwischenräume zwischen den Kämmen 1 gebildet ist. Die anderen Bezugszeichen wurden bereits bei der Fig. 1 vorgestellt und werden nicht noch einmal beschrieben.

Die Fig. 3 zeigt eine Kammverlängerung I, wie sie aus dem Stand der Technik bekannt ist. Die einzelnen Kämme 1 sind dabei gerade ausgebildet, so dass ebenfalls gerade Zwischenräume beziehungsweise ein gleichlaufend paralleles Raster 3 entsteht. Die Nachteile dieser Lösung wurden eingangs beschrieben. Die Bezugszeichen bezeichnen auch hier gleiche technische Merkmale, so dass nicht noch einmal alle Bezugszeichen vorgestellt werden.

## Patentansprüche

1. Zerkleinerungsvorrichtung, versehen mit einer Siebvorrichtung, bestehend aus einer Kammverlängerung (I) mit mehreren aus flexiblen Material gebildeten Kämmen (1), die parallel zueinander angeordnet sind, die Kämme (1) mit Abwinklungen (2) bzw. Abrundungen versehen sind, die zur Ausbildung eines Rasters (3) zur Definition der Komgröße für das gesiebte Material dienen, mit einer Lagerung, an der die Kammverlängerung (I) sowie für die Zerkleinerungsvorrichtung vorgesehene Gegenkämme (5) befestigt sind.

2. Zerkleinerungsvorrichtung nach Anspruch 1, **dadurch gekennzeichnet, dass** die Kämme (1) der Kammverlängrung (I) und die Gegenkämme (5) der Zerkleinerungsvorrichtung direkt miteinander verbunden sind.

3. Zerkleinerungsvorrichtung nach einem der vorhergehenden Ansprüche, **dadurch gekennzeichnet, dass** die Kämme (1) trapezartige Abwinklungen (2) besitzen.

4. Zerkleinerungsvorrichtung nach einem der vorhergehenden Ansprüche, **dadurch gekennzeichnet, dass** die Abwinklungen (2) gegenläufig abgewinkelt sind, derart, dass das Raster (3) als ein wabenförmiges Sieb angegeben ist und/oder das Raster (3) aufgrund unterschiedlicher Kammgrößen veränderbar ist, derart dass durch unterschiedliche Größen unterschiedliche Körnungen definiert werden

5. Zerkleinerungsvorrichtung nach einem der vorhergehenden Ansprüche, **dadurch gekennzeichnet, dass** die Abwinklungen (2) gleichläufig, bevorzugt parallel verlaufen, so dass das Raster (3) mit trapezförmig abgewinkelten Schiltzen angegeben ist und/oder die Abwinklungen (2) versetzt zueinander verlaufen, so dass die Schlitze ungleichmäßig ausgebildet sind und/oder die Kämme (1) Abrundungen ausweisen, die gegenläufig oder gleichlaufend parallel ausgebildet sind, Derart dass das Raster (3) lochförmig bzw. schlangenformig ausgebildet ist und/oder die Kämme (1) der Kammverfängerung (I) auswechselbar sind.

6. Zerkleinerungsvorrichtung nach einem der vorhergehenden Ansprüche, **dadurch gekennzeichnet, dass** die Kämme (1) wechselweise abgewinkelt bzw. abgebogen sind und/oder die kämme (1) an ihren freien Enden (4) abgewinkelt, insbesondere in Aufstellrichtung nach oben abgewinkelt sind.

7. Zerkleinerungsvorrichtung nach einem der vorhergehenden Ansprüche, **dadurch gekennzeichnet, dass** die Kämme (1) aus Flachmaterial und/oder aus Rundmaterial und/oder aus Federstahl gebildet sind.

8. Zerkleinerungsvorrichtung nach einem der vorhergehenden Ansprüche, **dadurch gekennzeichnet, dass** die Kämme (1) einstückig oder aus zwei- oder mehrlagig übereinander angeordneten Federstahlkammelementen gebildet sind und/oder die Abstände der Kämme (1) zueinander veränder bar bzw. variierbar sind.

9. Zerkleinerungsvorrichtung nach einem der vorhergehenden Ansprüche, **dadurch gekennzeichnet, dass** die Zerkleinerungsvorrichtung als Walzenzerkleinerer ausgebildet ist.

10. Zerkleinerungsvorrichtung nach Anspruch 9, dadurch gekenntzeichnet dass die Walze für eine Drehzahl von 20 bis zu 100 U/min, bevorzugt von 40 U/min ausgebildet ist.

11. Zerkleinerungsvorrichtung nach einem der vorhergehenden Ansprüche 9 und 10, **dadurch gekennzeichnet, dass** in Arbeitsstellung die Kämme (1) der Kammverlängerung (I) unter den Gegenkämmen (5) des Walzenzerkleinerers, bevorzugt in den Zwischenräumen zwischen den Gegen kämmen (5) angeordnet sind.

12. Zerkleinerungsvorrichtung nach einem der vorhergehenden Ansprüche, **dadurch gekennzeichnet, dass** die Lagerung (6) von Hydraulikzylindern, die an der Lagerung angreifen, bewegbar ist.

13. Zerkleinerungsvorrichtung nach einem der vorhergehenden Ansprüche, **dadurch gekennzeichnet, dass** die Lagerung (6) schwenkbar beziehungsweise drehbar gelagert ist.

## Claims

1. Comminution device with a sieve device, comprising a comb extension (I) with several combs (1) formed of flexible material arranged parallel to each other, the combs (1) being provided with angular deflections (2) or roundings, serving for forming a grid (3) for defining the grain size for the sieved material, with a bearing to which the comb extension (I) as well as counter combs (5) provided for the comminution device (5) are attached.

2. Comminution device according to claim 1, **characterized in that** the combs (1) of the comb extension (I) and the counter combs (5) of the comminution device are connected to each other directly.

3. Comminution device according to one of the preceding claims, **characterized in that** the combs (1) have trapezoidal angular deflections (2).

4. Comminution device according to one of the preceding claims, **characterized in that** the angular deflections (2) are bent in opposite direction in such a way that the grid (3) is given as a honeycombed sieve, and/or the grid (3) can be changed because of differing comb sizes, in such a way that different sizes define different grainings.

5. Comminution device according to one of the preceding claims, **characterized in that** the angular deflections (2) run in the same direction, preferably parallel, so that the grid (3) is given with trapezoidal angled slots, and/or the angular deflections (2) run staggered to each other, so that the slots are configured irregularly, and/or the combs (1) have roundings that are configured running opposed or parallel in the same direction, in such a way that the grid (3) is configured hole-like or snake-like, and/or the combs (1) of the comb extension (I) are exchangeable.

6. Comminution device according to one of the preceding claims, **characterized in that** the combs (1) are alternately either angled or bent, and/or the combs (1) are angled at their free ends (4), in particular angled upwards in the bending-direction.

7. Comminution device according to one of the preceding claims, **characterized in that** the combs (1) are formed of flat material and/or round material and/or spring steel.

8. Comminution device according to one of the preceding claims, **characterized in that** the combs (1) are formed in one piece, or of spring steel comb elements arranged in two ore more layers one above the other, and/or the distances of the combs (1) to one another can be changed or varied.

9. Comminution device according to one of the preceding claims, **characterized in that** the comminution device is configured as cylinder comminution device.

10. Comminution device according to claim 9, **characterized in that** the cylinder is configured for a number of revolutions of 20 to 100 rpm, preferably 40 rpm.

11. Comminution device according to one of the preceding claims 9 and 10, **characterized in that** in working position the combs (1) of the comb extension (I) are arranged below the counter combs (5) of the cylinder comminution device, preferably in the spaces between the counter combs (5).

12. Comminution device according to one of the preceding claims, **characterized in that** the bearing (6) of hydraulic cylinders engaging at the bearing is movable.

13. Comminution device according to one of the preceding claims, **characterized in that** the bearing (6) is supported swiveling or rotating.

## Revendications

1. Broyeur comportant un dispositif de tamisage formé d'un peigne à rallonges (1) avec plusieurs peignes parallèles réalisés en matériaux flexibles et ayant des formes coudées (1) ou arrondies (2) permettant de former une grille (3) définissant la taille des objets passant le peigne et une fixation pour le peigne à rallonges (I) et le contre-peigne (5) prévu au niveau du broyeur.

2. Broyeur selon la revendication 1, **caractérisé en ce que** les peignes (1) du peigne à rallonge (I) et les contre-peignes (5) du broyeur sont tous directement liés les uns aux autres.

3. Broyeur selon une des deux revendications précédentes, **caractérisé en ce que** les peignes (1) possèdent des parties coudées trapézoïdales (2).

4. Broyeur selon une des revendications précédentes, **caractérisé en ce que** les parties coudées (2) le sont en contre-sens de façon à créer une grille (3) telle un nid d'abeille et/ou **en ce que** la grille (3) peut être ajustée par l'utilisation de tailles de peignes différentes de façon à ce que les différentes tailles permettent de faire passer des objets de taille différentes.

5. Broyeur selon une des revendications précédentes, **caractérisé en ce que** les parties coudées (2) sont coudées dans la même direction et de préférence de façon parallèle permettant de générer une grille (3) avec des fentes trapézoïdales et/ou **en ce que** les parties coudées (2) sont décalées entre elles de façon à créer des fentes irrégulières et/ou **en ce que** les peignes (1) possèdent des parties arrondies dans le même sens ou en sens opposées afin de créer une grille (3) avec des fentes en forme de zigzag ou en forme de trous et/ou **en ce que** les peignes (1) du peigne à rallonge (I) peuvent être échangés.

6. Broyeur selon une des revendications précédentes, **caractérisé en ce que** les peignes (1) possèdent des parties alternativement coudées ou arrondies et/ou **en ce que** les peignes (1) sont coudés au niveau de leurs extrémités libres (4) et en particulier qu'ils sont à l'état monté coudés vers le haut.

7. Broyeur selon une des revendications précédentes, **caractérisé en ce que** les peignes (1) sont fabriqués en des matériaux plats et/ou en des matériaux ronds et/ou en un acier à ressort.

8. Broyeur selon une des revendications précédentes, **caractérisé en ce que** les peignes (1) sont réalisés soit d'une pièce, soit en deux ou plus de deux couches d'éléments de peignes en acier superposées et/ou **en ce que** les distances entre les peignes (1) peuvent être ajustées.

9. Broyeur selon une des revendications précédentes, **caractérisé en ce qu'**il est configuré comme un broyeur à rouleaux.

10. Broyeur selon la revendication 9, **caractérisé en ce que** le rouleau est fabriqué pour une vitesse de rotation allant de 20 à 100 trs/min et de préférence pour 40 trs/min.

11. Broyeur selon une des revendications 9 ou 10, **caractérisé en ce qu'**en position de fonctionnement les peignes (1) du peigne à rallonge (I) sont situés en-dessous des contre-peignes (5) du broyeur à rouleaux et de préférence situés dans les espaces entre les contre-peignes (5).

12. Broyeur selon une des revendications précédentes, **caractérisé en ce que** la fixation (6) de cylindres hydrauliques agissant sur cette fixation est une fixation mobile.

13. Broyeur selon une des revendications précédentes, **caractérisé en ce que** la fixation (6) permet un mouvement de pivotement ou de rotation.
